# EUROPÄISCHE PATENTSCHRIFT

(11) **EP 0 881 655 B1**
(45) Veröffentlichungstag und Bekanntmachung des Hinweises auf die Patenterteilung: **22.05.2002**
(21) Anmeldenummer: 98104419.1
(22) Anmeldetag: 12.03.1998
(51) Int. Cl.: H01J 5/46, H01K 1/20

(54) **Stromzuführungsleiter für eine Leuchtmittellampe**
Leading-in conductor for lamp
Conducteurs de traversée pour lampe

(30) Priorität: 28.05.1997 DE 19722244
(43) Veröffentlichungstag der Anmeldung: 02.12.1998
(73) Patentinhaber: Firma Bruno Dietze, 96404 Coburg (DE)
(72) Erfinder: Dietze, Werner, 7304 Maienfeld/Gr (CH)
(74) Vertreter: Böhme, Volker, Dipl.-Ing.

(56) Entgegenhaltungen:
- DE-B- 1 006 071
- US-A- 3 794 880
- US-A- 3 899 708

## Beschreibung

Die Erfindung betrifft einen Stromzuführungsleiter, der für eine einen Glassockel aufweisende Leuchtmittellampe vorgesehen ist und der aus einer Ni enthaltenden Legierung besteht.

Die Leuchtmittellampe ist z.B. eine Glühlampe, Gasentladungslampe oder Blitzlampe. Die Leuchtmittellampe umfaßt einen hohlen Glaskörper und an diesen anschließend einen im wesentlichen massiven bzw. vollen Glassockel. Der Stromzuführungsleiter ist teilweise in den Glassockel eingeschmolzen und ragt teilweise von dem Glassockel nach außen weg. Der Stromzuführungsleiter ist ein massives bzw. volles Gebilde aus der Legierung. Die Erfindung betrifft nicht nur den Stromzuführungsleiter für sich allein, sondern auch die Leuchtmittellampe, die mit dem Stromzuführungsleiter versehen ist.

Ein bekannter (DE 1006 071B) Stromzuführungsleiter, der für eine einen Glassockel aufweisende Leuchtmittellampe vorgesehen ist und der als Stecker bzw. Stift ausgebildet ist, ist hohl und besteht aus Kupfer. Dieser Stromzuführungsleiter aus Kupfer oder aus einer Ni-Cu Legierung (mit Mi gew.% höher als 30%) wird beim Einschmelzen in den Glassockel eine Schwächung erleiden.

Bei einem durch die Praxis bekannten Stromzuführungsleiter der eingangs genannten Art ist die Legierung zu 98 Gew.% Ni und zu 2 Gew.% Mn. Nickel ist ein teures Metall und es ist daher erwünscht, den Stromzuführungsleiter aus einem billigeren Material zu fertigen. jedoch werden an den Stromzuführungsleiter verschiedene Anforderungen gestellt, die das gesuchte billigere Ersatzmetall erfüllen muß. Diese Anforderungen sind:

Die Fertigung des Stromzuführungsleiters darf durch die Anwendung des Ersatzmetalls nicht erschwert werden.
Das Ersatzmetall muß die beim Einschmelzen des Stromzuführungsleiters in den Glassockel auftretenden Schmelztemperaturen von ca. 1.200°C aushalten.
Das Ersatzmetall muß eine gute elektrische Leitfähigkeit haben, um die Stromzufuhr in das Innere der Leuchtmittellampe zu gewährleisten.

Das Ersatzmetall muß eine gute Wärmeleitfähigkeit haben, um Wärme aus dem Inneren der Leuchtmittellampe nach außen abzuleiten.
Das Ersatzmetall muß Betriebstemperaturen von 150 - 200°C aushalten, die an dem nach außen wegragenden Teil des Stromzuführungsleiters auftreten.
Das Ersatzmetall muß eine gute Korrosionsbeständigkeit bei Anwesenheit von Sauerstoff und Hitze haben.

Aufgabe der Erfindung ist es daher, einen Stromzuführungsleiter der eingangs genannten Art zu schaffen, dessen Legierung einerseits wesentlich billiger als Nickel ist und andererseits doch die Anforderungen gut erfüllt, die an einen Stromzuführungsleiter für eine Leuchtmittellampe gestellt sind. Der erfindungsgemäße Stromzuführungsleiter ist, diese Aufgabe lösend, dadurch gekennzeichnet, daß die Legierung eine CuNi-Legierung ist, die 10 - 30 Gew.% Ni und 70 - 90 Gew.% Cu enthält.

Wegen des hohen Gehalts an Kupfer ist die Legierung des erfindungsgemäßen Stromzuführungsleiters sehr viel billiger, z.B. 20 % billiger, als eine zu 98 % aus Nickel bestehende Legierung oder reines Nickel. Umfangreiche Versuche haben gezeigt, daß der erfindungsgemäße Stromzuführungsleiter trotz des hohen Kupfergehalts die Anforderungen hinsichtlich Fertigung, Glasschmelztemperatur, elektrische Leitfähigkeit, Wärmeleitfähigkeit, Betriebstemperatur und Korrosionsbeständigkeit gut erfüllt. Der erfindungsgemäße Stromzuführungsleiter weist aufgrund seiner Legierung bzgl. elektrischer Leitfähigkeit und Wärmeleitfähigkeit etwas schlechtere Werte auf als der bekannte Stromzuführungsleiter mit der NiMn-Legierung; diese Werteverschlechterung wird in Kauf genommen, da der erfindungsgemäße Stromzuführungsleiter die gestellten Anforderungen trotzdem noch gut erfüllt. Die Erfindung besteht, mit anderen Worten, in der Anwendung der CuNi-Legierung, die 10 - 30 Gew.% Ni und 70 - 90 Gew.% Cu enthält, für den Stromzuführungsleiter.

Diese CuNi-Legierung ist an sich bekannt und auf dem Markt zu kaufen. Die Legierung des erfindungsgemäßen Stromzuführungsleiters enthält z.B. bis zu 10 Gew.% weitere Metalle, z.B. Fe und/oder Mn. Bevorzugt ist es, wenn der Anteil an Ni maximal 20 Gew.% ist.

In der Regel ist der erfindungsgemäße Stromzuführungsleiter so ausgelegt, daß er ein als gezogener Draht gefertigtes Drahtstück mit einem Durchmesser bis zu 4 mm und einer Länge bis zu 400 mm ist. Diese Gestaltung ist für Stromzuführungsleiter der eingangs genannten Art üblich.

In der Regel ist der erfindungsgemäße Stromzuführungsleiter auch so ausgelegt, daß er einerends an einen metallenen Dichtungsstift angeschweißt ist. Diese Gestaltung ist für Stromzuführungsleiter der eingangs genannten Art üblich.

Der Stromzuführungsleiter und der Dichtungsstift bilden zusammen die Stromzuführung, die ein für sich gefertigtes Produkt ist und als solches gehandelt wird. Der Dichtungsstift besteht z.B. aus Molybdän, Wolfram oder einem kupferummantelten FeNi-Draht (Dumet).

Trotz der Legierung des erfindungsgemäßen Stromzuführungsleiters läßt sich dieser mit dem Dichtungsstift verschweißen. Der Dichtungsstift ist bei der Leuchtmittellampe teilweise in den Glassockel eingeschmolzen und ragt teilweise in den Glaskörper hinein.

In der Zeichnung ist eine bevorzugte Ausführungsform der Erfindung dargestellt und zwar schematisch eine Seitenansicht mit Aufbruch einer Leuchtmittellampe mit Stromzuführungsleitern.

Die Leuchtmittellampe gemäß Zeichnung weist einen hohlen Glaskörper 1 auf, der einstückig in einen massiven Glassockel 2 übergeht. In den Glassockel 2 sind zwei Stromzuführungen 3 eingegossen, die jeweils aus einem Stromzuführungsleiter 4 und einem demgegenüber im Querschnitt kleineren Dichtungsstift 5 bestehen. Der Stromzuführungsleiter 4 und der Dichtungsstift 5 sind mit den Enden gegeneinandergestoßen und durch eine Schweißung 6 miteinander verbunden. Die beiden Dichtungsstifte 5 ragen teilweise in den Glaskörper 1 und tragen in diesem eine Wendel 7 aus Wolfram.

## Patentansprüche

1. Stromzuführungsleiter (4),
der für eine einen Glassockel (2) aufweisende Leuchtmittellampe vorgesehen ist und der aus einer Ni enthaltenden Legierung besteht,
**dadurch gekennzeichnet,**
**daß** die Legierung eine CuNi-Legierung ist, die 10 - 30 Gew.% Ni und 70 - 90 Gew.% Cu enthält.

2. Stromzuführungsleiter nach Anspruch 1, **dadurch gekennzeichnet, daß** er Bestandteil der Leuchtmittellampe ist und mit einem Teil in dem Glassockel (2) eingeschmolzen ist.

3. Stromzuführungsleiter nach Anspruch 1 oder 2, **dadurch gekennzeichnet, daß** er ein als gezogener Draht gefertigtes Drahtstück mit einem Durchmesser bis zu 4 mm und einer Länge bis zu 400 mm ist.

4. Stromzuführungsleiter nach Anspruch 1, 2 oder 3, **dadurch gekennzeichnet, daß** er einerends an einen metallenen Dichtungsstift (5) angeschweißt (6) ist.

## Claims

1. A current-carrying conductor (4), which is provided for an illuminating lamp comprising a Mass base (2) and which consists of an alloy containing Ni, **characterized in that** the alloy is a CuNi alloy which contains from 10 to 30% by weight of Ni and from 70 to 90% by weight of Cu.

2. A current-carrying conductor according to Claim 1, **characterized in that** it is a component of the illuminating lamp and is melted with one part into the glass basc (2).

3. A current-carrying conductor according to Claim 1 or 2, **characterized in that** it is a wire member produced as a drawn wire and having a diameter of up to 4 mm and a length of up to 400 mm.

4. A current-carrying conductor according to Claim 1, 2 or 3, **characterized in that** it is welded (6) at one end to a metallic sealing pin (5).

## Revendications

1. Conducteur d'amenée de courant (4), qui est prévu pour une lampe d'éclairage présentant un socle de verre (2) et qui se compose d'un alliage contenant Ni, **caractérisé en ce que** l'alliage est un alliage de CuNi, qui contient 10-30% en poids de Ni et 70-90% en poids de Cu.

2. Conducteur d'amenée de courant selon la revendication 1, **caractérisé en ce qu'**il constitue un composant de la lampe d'éclairage et est fondu partiellement dans le socle de verre (2).

3. Conducteur d'amenée de courant selon la revendication 1 ou 2, **caractérisé en ce qu'**il est un tronçon de fil fabriqué en tant que fil étiré avec un diamètre jusqu'à 4 mm et une longueur jusqu'à 400 mm.

4. Conducteur d'amenée de courant selon la revendication 1, 2 ou 3, **caractérisé en ce qu'**il est soudé (6) à une extrémité à une tige d'étanchéité (5) en métal.
